# EUROPÄISCHE PATENTSCHRIFT

(11) **EP 2 147 755 B1**
(45) Veröffentlichungstag und Bekanntmachung des Hinweises auf die Patenterteilung: **02.05.2012**
(21) Anmeldenummer: 09009078.8
(22) Anmeldetag: 11.07.2009
(51) Int. Cl.: B25H 1/00, B23B 45/14

(54) **Bohrmaschine, insbesondere Kernlochbohrmaschine, sowie Verfahren zum Steuern einer solchen**
Drilling machine, in particular core hole drilling machine, and method for controlling such
Foreuse, en particulier pour avant-trous, et procédé de commande de celle-ci

(30) Priorität: 23.07.2008 DE 102008035308
(43) Veröffentlichungstag der Anmeldung: 27.01.2010
(73) Patentinhaber: C. & E. Fein GmbH, 73529 Schwäbisch Gmünd-Bargau (DE)
(72) Erfinder: Beichter, Martin, 70195 Stuttgart (DE)
(74) Vertreter: Gahlert, Stefan

(56) Entgegenhaltungen:
- DE-A1- 4 212 562
- DE-U1- 20 221 166
- GB-A- 2 085 767
- US-A- 2 887 910
- US-A- 4 278 371
- US-A- 4 591 301
- US-A- 5 096 339

## Beschreibung

Die Erfindung betrifft eine Bohrmaschine, insbesondere eine Kemlochbohrmaschine, mit einem Elektromagneten zur Befestigung an einem Metallteil, mit einem Elektromotor zum Antrieb eines Werkzeugs, und mit einer Schalteinrichtung, die mindestens einen Schalter zum Ein- und Ausschalten eines Elektromotors und des Elektromagneten umfasst, der derart ausgebildet ist, dass bei eingeschaltetem Elektromotor ein Ausschalten des Elektromagneten nur dann ermöglicht ist, wenn zuvor eine Ausschaltung des Elektromotors erfolgt. Die Erfindung betrifft ferner ein Verfahren zum Steuern einer derartigen Bohrmaschine.

Eine Bohrmaschine und ein Verfahren gemäß der vorstehend genannten Art sind aus der US 4 278 371 A bekannt.

Nachteilig ist hierbei, dass ein sicherer Einschaltzustand des Elektromagneten bei einem Elektromotor nicht in allen notwendigen Fällen gewährleistet ist.

Bei einer weiteren aus der EP 1 103 350 A2 bekannten Bohrmaschine wird der Einschaltzustand eines Elektromotors zum Antrieb eines Werkzeugs und eines Elektromagneten, der zur Befestigung an einem ferromagnetischen Werkstück dient, überwacht. Der Strom des Elektromagneten wird in einem Haltezustand, in dem lediglich der Elektromagnet, nicht jedoch der Elektromotor aktiviert ist, reduziert, da eine volle Haltekraft erst während des Bohrbetriebs im Arbeitszustand notwendig ist.

Derartige Kernlochbohrmaschinen, die mit Hilfe eines Elektromagneten am ferromagnetischen Teil befestigt werden, bei dem es sich in der Regel auch um das Werkstück handelt, unterliegen einer Vielzahl von Einsatzbedingungen. Hierbei wird häufig über Kopf gearbeitet oder auch an Stahlträgem in sehr großer Höhe. Eine sehr große Arbeitssicherheit ist daher zur Vermeidung von Unfällen von hoher Bedeutung.

Es hat sich im Betrieb gezeigt, dass immer wieder Fehlbedienungen vorkommen, da der Elektromagnet manchmal bei noch laufendem Elektromotor ausgeschaltet wird, so dass die Haltekraft nicht mehr ausreicht und die relativ schwere Bohrmaschine nur noch mit der Hand gehalten werden kann, so dass eine erhöhte Unfallgefahr besteht.

Eine weitere Kemlochbohrmaschine ähnlicher Art ist aus der EP 1 621 286 A2 bekannt.

Hierbei ist ein Ständer vorgesehen, an dem ein Elektromagnet zur Befestigung an einem ferromagnetischen Metallteil vorgesehen ist, an dem eine Bohreinheit verfahrbar aufgenommen ist, wobei die Bohreinheit ein Gehäuse aufweist, in dem ein Elektromotor zum Antrieb eines Werkzeugs aufgenommen ist, und wobei eine Schalteinrichtung, die mindestens einen Schalter zum Ein- und Ausschalten eines Elektromotors und des Elektromagneten umfasst, vorgesehen ist.

Die Bedienelemente sind hierbei an der Seite des Ständers bzw. des Gehäuses der Bohreinheit vorgesehen. Insbesondere bei Arbeiten über Kopf oder in ähnlich eingeschränkter Weise hat der Bediener nur eine sehr eingeschränkte Übersicht über die einzelnen Funktionen.

Vor diesem Hintergrund liegt der Erfindung die Aufgabe zugrunde, eine verbesserte Bohrmaschine, insbesondere Kemlochbohrmaschine zu schaffen, durch die eine erhöhte Arbeitssicherheit gegenüber den im Stand der Technik bekannten Kernlochbohrmaschinen erreicht wird.

Ferner soll ein geeignetes Verfahren zum Steuern einer Bohrmaschine, insbesondere Kemlochbohrmaschine, angegeben werden.

Diese Aufgabe wird bei einer Bohrmaschine gemäß der eingangs genannten Art dadurch gelöst, dass ein Drehzahlsensor vorgesehen ist, der mit der Schalteinrichtung derart gekoppelt ist, dass eine Ausschaltung des Elektromagneten nur dann ermöglicht ist, wenn der Elektromotor eine Drehzahl aufweist, die kleiner oder gleich einer vorgegebenen Grenzdrehzahl ist.

Hinsichtlich des Verfahrens wird die Aufgabe durch ein Verfahren zum Steuern einer Bohrmaschine, vorzugsweise einer Kernlochbohrmaschine, mit den folgenden Schritten gelöst:
- Überwachen des Einschaltzustandes eines Elektromagneten zur Halterung der Bohrmaschine an einem Metallteil,
- Überwachen der Aktivierung eines Elektromotors zum Antrieb eines Werkzeugs,
- Steuern des Elektromotors und des Elektromagneten derart, dass bei eingeschaltetem Elektromotor zunächst der Elektromotor ausgeschaltet werden muss und erst bei ausgeschaltetem Elektromotor der Elektromagnet abgeschaltet werden kann,
- wobei die Drehzahl des Elektromotors überwacht wird und eine Ausschaltung des Elektromagneten nur dann ermöglicht wird, wenn der Elektromotor eine Drehzahl aufweist, die kleiner oder gleich einer vorgegebenen Grenzdrehzahl ist.

Die Aufgabe der Erfindung wird auf diese Weise vollkommen gelöst.

Erfindungsgemäß ist nämlich eine weiter erhöhte Sicherheit gegen Fehlbedienungen gewährleistet, da eine Abschaltung des Elektromagneten erst dann ermöglicht ist, wenn der Elektromotor nicht nur abgeschaltet ist, sondern ferner auch in seiner Drehzahl soweit abgefallen ist, dass eine Gefahr nicht mehr zu befürchten ist.Bei der Grenzdrehzahl kann es sich etwa um 150 Umdrehungen/Minute, insbesondere 100 U/min, weiter um 50 U/min oder um 10 U/min handeln.

In vorteilhafter Weiterbildung der Erfindung ist die Schalteinrichtung ferner derart ausgebildet, dass beim Einschalten der Bohrmaschine zunächst der Elektromagnet eingeschaltet wird und erst bei einer weiteren Betätigung der Schalteinrichtung der Elektromotor eingeschaltet wird.

Hierdurch ist gewährleistet, dass ein Antrieb des Elektromotors nur dann ermöglicht ist, wenn die Bohrmaschine zuvor mittels des Elektromagneten an dem betreffenden Metallteil fixiert wurde.

Gemäß einer weiteren Ausgestaltung der Erfindung weist die Schalteinrichtung einen gemeinsamen, vorzugsweise über eine Taste betätigbaren Schalter auf, über den die Ein- und Ausschaltung des Elektromagneten und die Ausschaltung des Elektromotors gesteuert ist.

Hierdurch ergibt sich eine weiter erhöhte Sicherheit gegen Fehlbedienungen, da der Schalter so zur Ein- und Ausschaltung des Elektromagneten und nur zum Ausschalten des Elektromotors ausgebildet ist. Somit kann durch eine Betätigung des Schalters vor Bohrbeginn gewährleistet werden, dass zunächst die Bohrmaschine mittels des Elektromagneten am Metallteil gehalten ist.

Gemäß einer weiteren Ausführung der Erfindung ist zur Ein- und Ausschaltung des Elektromotors mindestens ein weiterer Schalter vorgesehen ist, der nur bei eingeschaltetem Elektromagneten eine Einschaltung des Elektromotors erlaubt.

Dies hat den Vorteil, dass eine Einschaltung des Elektromotors nur über den zumindest einen weiteren Schalter möglich ist, wodurch Fehlbedienungen vermieden werden. Zur Ausschaltung des Elektromotors kann gleichfalls der weitere Schalter verwendet werden oder aber der zur Betätigung des Elektromagneten vorgesehene Schalter. Wird dieser betätigt, so wird zunächst der Elektromotor ausgeschaltet. Vorzugsweise erst mit zeitlicher Verzögerung oder bei Abfall der Drehzahl des Elektromotors unter einen vorgegebenen Grenzwert erfolgt dann eine Ausschaltung des Elektromagneten.

Gemäß einer weiteren Ausführung der Erfindung weist die Bohrmaschine einen Ständerauf, an dem der Elektromagnet zur Befestigung an einem Metallteil vorgesehen ist, an dem eine Bohreinheit verfahrbar aufgenommen ist, wobei die Bohreinheit ein Gehäuse aufweist, in dem der Elektromotor zum Antrieb eines Werkzeugs aufgenommen ist, und wobei die Schalteinrichtung ein Bedien- und Kontrollfeld aufweist, das an einem dem Werkzeug abgewandten Ende des Gehäuses aufgenommen ist.

Diese Maßnahme hat den Vorteil, dass das Bedien- bzw. Kontrollfeld ständig während des Bohrvorgangs beobachtet werden. So können alle notwendigen Steuerungs-und Kontrollfunktionen während des Arbeitsvorgangs besser überwacht werden, was zu einer verbesserten Arbeitssicherheit führt.

In vorteilhafter Weiterbildung dieser Ausführung weist die Bohrmaschine ein Bedien-und Kontrollfeld auf, das eine Mehrzahl von Schaltelementen vorzugsweise in Form von Tasten aufweist, vorzugsweise ein Schaltelement zum Einschalten des Elektromotors im Linkslauf, ein Schaltelement zum Einschalten des Elektromotors im Rechtslauf, ein Schaltelement zum Ein- und Ausschalten einer Kühlschmiermittelzufuhr, ein Schaltelement zum Einschalten einer elektronischen Drehzahlabsenkung, und ein Schaltelement zum Ausschalten des Elektromotors.

Auf diese Weise hat der Bediener alle notwendigen Steuerungs- und Kontrollfunktionen während des Arbeitsvorgangs unmittelbar in seinem Sichtfeld.

In vorteilhafter Weiterbildung dieser Ausführungen ist zumindest eines der Schaltelemente, vorzugsweise sind sämtliche Schaltelemente, als Teil einer staubdichten Folientastatur oder einer Silikonschaltmatte ausgebildet.

Dies hat den Vorteil, dass eine Verschmutzungs- und Verklemmanfälligkeit der Schaltelemente deutlich reduziert wird.

Gemäß einer weiteren Ausgestaltung der Erfindung ist ein Magnetkraftsensor zur Überwachung der magnetischen Haltekraft vorgesehen, der mit einer optischen und/oder akustischen Anzeige gekoppelt ist.

Auf diese Weise wird die Arbeitssicherheit weiter erhöht. Zusätzlich kann der Magnetkraftsensor auch mit der Schalteinrichtung gekoppelt sein, um dann, wenn ein vorgegebener Grenzwert unterschritten wird, ein Anlaufen des Elektromotors zu vermeiden.

Es versteht sich, dass die vorstehend genannten und die nachstehend noch zu erläuternden Merkmale der Erfindung nicht nur in der jeweils angegebenen Kombination, sondern auch in anderen Kombinationen oder in Alleinstellung der Erfindung verwendbar sind, ohne den Rahmen der Erfindung zu verlassen.

Weitere Merkmale und Vorteile der Erfindung ergeben sich aus der nachfolgenden Beschreibung bevorzugter Ausführungsbeispiele unter Bezugnahme auf die Zeichnung. Es zeigen:
- Fig. 1: eine perspektivische Darstellung einer erfindungsgemäßen Bohrma- schine in Form einer Kernlochbohrmaschine und
- Fig. 2: eine vergrößerte Aufsicht auf das Ende des Gehäuses der Bohreinheit von oben.

In Fig. 1 ist eine erfindungsgemäße Bohrmaschine, die als Kernlochbohrmaschine ausgebildet ist, insgesamt mit der Ziffer 10 bezeichnet.

Die Bohrmaschine 10 weist einen Ständer 12 auf, der mittels eines Elektromagneten 14 auf einem ferromagnetischen Metallteil 28 befestigt werden kann. Am Ständer 12 ist eine Führung 30 vorgesehen, an der eine Bohreinheit 16 mittels eines Schlittens 32 verfahrbar aufgenommen ist.

Die Bohreinheit 16 weist ein Gehäuse 18 auf, in dem ein Elektromotor 20 aufgenommen ist, der zum Antrieb einer Bohrspindel 22 ausgebildet ist. Am äußeren Ende der Bohrspindel 22 ist ein Bohrwerkzeug 26 mit Hilfe einer Aufnahme 24 lösbar befestigt. Im Gehäuse 18 ist ferner eine Steuerung 19 vorgesehen, die vorzugsweise als Mikroprozessorsteuerung ausgebildet ist. Die Steuerung 19 umfasst eine Schalteinrichtung, zu der ein an der Seite des Ständers 12 aufgenommener Magnetschalter 34 gehört, der zum Ein- und Ausschalten des Elektromagneten 14 und des Elektromotors 20 ausgebildet ist, wie nachfolgend noch erläutert wird.

Die Schalteinrichtung umfasst ferner ein Bedien- und Kontrollfeld 38, das am dem Werkzeug 26 gegenüberliegenden Ende 36 des Gehäuses 18 aufgenommen ist und dessen Aufbau aus Fig. 2 näher ersichtlich ist.

Zum Vorschub der Bohreinheit 16 entlang der Führung 30 ist eine Vorschubeinheit 33 vorgesehen, die entweder automatisch betrieben werden kann oder durch manuelle Betätigung an einem der Hebel.

Das Bedien- und Kontrollfeld 38 weist insgesamt fünf Schaltelemente in Form von Tasten 40, 42, 44, 46, 48 auf, die als großflächige Tastfelder in einer Folientastatur 50 oder einer Silikonschaltmatte ausgebildet sind.

Das Schaltelement 40 ist zur Einschaltung des Elektromotors 20 im Linkslauf ausgebildet. Das Schaltelement 42 ist zur Einschaltung des Elektromotors 20 im Rechtslauf ausgebildet. Das Schaltelement 44 ist zum Ein- und Ausschalten der Kühlschmiermittelzufuhr ausgebildet. Das Schaltelement 46 ist zur Aktivierung einer elektronischen Drehzahlabsenkung ausgebildet.

Das von den übrigen vier Schaltelementen abgesetzte Schaltelement 48 ist zum Ausschalten des Elektromotors 20 ausgebildet.

An der Bohreinheit 16 ist ferner ein Drehzahlsensor 21 vorgesehen, der zur Überwachung der Motordrehzahl ausgebildet ist, um beispielsweise eine Abschaltung des Elektromagneten erst dann zu erlauben, wenn die Drehzahl z.B. kleiner als 10 U/min ist oder etwa gleich null ist.

Am Elektromagneten 14 ist ferner ein Sensor 37 zur Erfassung der Magnethaltekraft vorgesehen, der mit einer Anzeige 52 (z.B. LED) für die Magnethaltekraft am Schaltelement 42 gekoppelt ist. Sofern die Magnethaltekraft einen bestimmten Schwellwert (der vom Bohrdurchmesser abhängig ist) unterschreitet, können zusätzlich der Schalter 34 und/oder die Schaltelemente 40, 42 blinken.

Der Magnetschalter 34, der an der Seite des Ständers 12 vorgesehen ist, ist nun derart mit der Steuerung 19 bzw. der Schalteinrichtung gekoppelt, dass zum Ausschalten des Elektromagneten 14 zunächst der Elektromotor 20 ausgeschaltet werden muss.

Bei laufendem Elektromotor 20 bewirkt also eine Betätigung der Taste des Magnetschalters 34, dass der Elektromotor 20 ausgeschaltet wird. Der Elektromagnet 14 kann dann automatisch mit einer ausreichenden zeitlich Verzögerung ausgeschaltet werden oder aber erst dann, wenn die vom Drehzahlsensor 21 erfasste Drehzahl unter einen bestimmten Schwellwert von z.B. 10 U/min abgefallen ist oder gleich null ist.

Bei ausgeschaltetem Elektromotor 20 und ausgeschaltetem Elektromagnet 14 bewirkt eine Betätigung der Taste des Magnetschalters 34 lediglich ein Einschalten des Elektromagneten 14.

Ist der Magnetschalter 34 einmal zum Einschalten des Elektromagneten 14 aktiviert, so können die weiteren Funktionen der Kernlaufbohrmaschine über das Bedien- und Kontrollfeld 38 gesteuert werden, das am äußeren Ende 36 des Gehäuses 18 auf der dem Werkzeug 26 abgewandten Seite vorgesehen ist.

Zur Einschaltung des Elektromotors 20 im Rechts- oder Linkslauf muss bei aktiviertem Elektromagneten 14 ein Schaltelement des Bedien- und Kontrollfeldes 38 betätigt werden.

Bei zuvor betätigtem Magnetschalter 34 und somit aktiviertem Elektromagneten 14 führt eine Betätigung des Schaltelementes 40 zum Einschalten des Elektromotors 20 im Linkslauf. Dagegen führt eine Betätigung des Schaltelementes 42 bei aktiviertem Elektromagneten 14 zum Einschalten des Elektromotors 20 im Rechtslauf.

Mit dem Schaltelement 44 kann die Kühlschmiermittelzufuhr ein- bzw. ausgeschaltet werden. Mit dem Schaltelement 46 kann eine elektronische Drehzahlabsenkung aktiviert werden. Das Schaltelement 48 dient zum Ausschalten des Elektromotors 20.

## Patentansprüche

1. Bohrmaschine, insbesondere Kernlochbohrmaschine, mit einem Elektromagneten (14) zur Befestigung an einem Metallteil (28), mit einem Elektromotor (20) zum Antrieb eines Werkzeugs (36), und mit einer Schalteinrichtung, die mindestens einen Schalter (34, 40, 42) zum Ein- und Ausschalten des Elektromotors (20) und des Elektromagneten (14) umfasst, die derart ausgebildet ist, dass bei eingeschaltetem Elektromotor (20) ein Ausschalten des Elektromagneten (14) nur dann ermöglicht ist, wenn zuvor eine Ausschaltung des Elektromotors (20) erfolgt, **dadurch gekennzeichnet, dass** ein Drehzahlsensor (21) vorgesehen ist, der mit der Schalteinrichtung derart gekoppelt ist, dass eine Ausschaltung des Elektromagneten (14) nur dann möglich ist, wenn der Elektromotor (20) eine Drehzahl aufweist, die kleiner oder gleich einer vorgegebenen Grenzdrehzahl ist.

2. Bohrmaschine nach Anspruch 1, **dadurch gekennzeichnet, dass** die Grenzdrehzahl 150 U/min, insbesondere 100 U/min, 50 U/min oder 10 U/min beträgt.

3. Bohrmaschine nach einem der vorhergehenden Ansprüche, **dadurch gekennzeichnet, dass** die Schalteinrichtung derart ausgebildet ist, dass beim Einschalten der Bohrmaschine (10) zunächst der Elektromagnet (14) eingeschaltet wird und erst bei einer weiteren Betätigung der Schalteinrichtung der Elektromotor (20) eingeschaltet wird.

4. Bohrmaschine nach einem der vorhergehenden Ansprüche, **dadurch gekennzeichnet, dass** die Schalteinrichtung einen gemeinsamen, vorzugsweise über eine Taste betätigbaren, Schalter (34) aufweist, über den die Ein- und Ausschaltung des Elektromagneten (14) und die Ausschaltung des Elektromotors (20) gesteuert ist.

5. Bohrmaschine nach Anspruch 4, **dadurch gekennzeichnet, dass** der gemeinsame Schalter (34) an einem Ständer (12) der Bohrmaschine (10), an dem eine Bohreinheit (16) mit dem Elektromotor (20) verfahrbar aufgenommen ist, seitlich befestigt ist.

6. Bohrmaschine nach einem der vorhergehenden Ansprüche, **dadurch gekennzeichnet, dass** zur Ein- und Ausschaltung des Elektromotors mindestens ein weiterer Schalter (40, 42) vorgesehen ist, der nur bei eingeschaltetem Elektromagneten (14) eine Einschaltung des Elektromotors (20) erlaubt.

7. Verfahren zum Steuern einer Bohrmaschine, vorzugsweise einer Kemlochbohrmaschine, mit den folgenden Schritten:
- Überwachen des Einschaltzustandes eines Elektromagneten (14) zur Halterung der Bohrmaschine (10) an einem Metallteil (28),
- Überwachen der Aktivierung eines Elektromotors (20) zum Antrieb eines Werkzeugs (26),
- Steuern des Elektromotors (20) und des Elektromagneten (14) derart, dass bei eingeschaltetem Elektromotor (20) zunächst der Elektromotor (20) ausgeschaltet werden muss und erst bei ausgeschaltetem Elektromotor (20) der Elektromagnet (14) ausgeschaltet werden kann,
- wobei die Drehzahl des Elektromotors (20) überwacht wird und eine Ausschaltung des Elektromagneten (14) nur dann ermöglicht wird, wenn der Elektromotor (20) eine Drehzahl aufweist, die kleiner oder gleich einer vorgegebenen Grenzdrehzahl ist.

8. Verfahren nach Anspruch 7 bei dem der Einschaltzustand des Elektromotors (20) und des Elektromagneten (14) überwacht wird und beim Einschalten der Bohrmaschine (10) zunächst der Elektromagnet (14) eingeschaltet wird, bevor der Elektromotor (20) eingeschaltet werden kann.

9. Bohrmaschine nach einem der Ansprüche 1 bis 6, insbesondere Kernlochbohrmaschine, mit einem Ständer (12), an dem ein Elektromagnet (14) zur Befestigung an einem Metallteil (28) vorgesehen ist, an dem eine Bohreinheit (16) verfahrbar aufgenommen ist, wobei die Bohreinheit (16) ein Gehäuse (18) aufweist, in dem ein Elektromotor (20) zum Antrieb eines Werkzeugs (26) aufgenommen ist, und mit einer Schalteinrichtung, die mindestens einen Schalter (34, 40, 42) zum Ein- und Ausschalten des Elektromotors (20) und des Elektromagneten (14) umfasst, , **dadurch gekennzeichnet, dass** die Schalteinrichtung ein Bedien- und Kontrollfeld (38) aufweist, das an einem dem Werkzeug (26) abgewandten Ende (36) des Gehäuses (18) aufgenommen ist.

10. Bohrmaschine nach Anspruch 9, **dadurch gekennzeichnet, dass** das Bedien-und Kontrollfeld (38) eine Mehrzahl von Schaltelementen (40, 42, 44, 46, 48) vorzugsweise in Form von Tasten aufweist, vorzugsweise ein Schaltelement (40) zum Einschalten des Elektromotors im Linkslauf, ein Schaltelement (42) zum Einschalten des Elektromotors im Rechtslauf, ein Schaltelement (44) zum Ein- und Ausschalten einer Kühlschmiermittelzufuhr, ein Schaltelement (46) zum Einschalten einer elektronischen Drehzahlabsenkung, und ein Schaltelement (48) zum Ausschalten des Elektromotors (20) aufweist.

11. Bohrmaschine nach Anspruch 9 oder 10, **dadurch gekennzeichnet, dass** zumindest eines der Schaltelemente (40, 42, 44, 46, 48) als Teil einer staubdichten Folientastatur oder einer Silikonschaltmatte (50) ausgebildet ist.

12. Bohrmaschine nach einem der Ansprüche 1-6 oder 9-11, **dadurch gekennzeichnet, dass** ein Magnetkraftsensor zur Überwachung der magnetischen Haltekraft vorgesehen ist, der mit einer optischen und/oder akustischen Anzeige gekoppelt ist.

## Claims

1. Drilling machine, in particular a core hole drilling machine, having an electromagnet (14) that is to be attached to a metal part (28), an electric motor (20) for driving a tool (36) and a switching device which comprises at least one switch (34, 40, 42) for switching on and off the electric motor (20) and the electromagnet (14), said switching device being configured so that in the activated condition of the electric motor (20) the electromagnet (14) can be switched off only when the electric motor (20) has been switched off before, **characterized in that** a speed sensor (21) is provided which is coupled to the switching device in a manner such that the electromagnet (14) can be switched off only when the electric motor (20) is running at a speed lower than or equal to a predefined threshold speed.

2. The drilling machine as defined in claim 1, **characterized in that** the threshold speed is 150 r.p.m., in particular 100 r.p.m., 50 r.p.m. or 10 r.p.m.

3. The drilling machine as defined in any of the preceding claims, **characterized in that** the switching device is being configured so that when the drilling machine (10) is switched on, the electromagnet (14) is switched on first and the electric motor (20) is switched on only in response to a further activation of the switching device.

4. The drilling machine as defined in any of the preceding claims, **characterized in that** the switching device comprises a common switch (34), preferably one that can be activated via a push-button, for controlling the activation and deactivation of the electromagnet (14) and the deactivation of the electric motor (20).

5. The drilling machine as defined in claim 4, **characterized in that** the common switch (34) is fixed on the side of a mount (12) of the drilling machine (10) on which a drilling unit (16), including the electric motor (20), is supported in displaceable fashion.

6. The drilling machine as defined in any of the preceding claims, **characterized in that** at least one further switch (40, 42) is provided for switching on and off the electric motor, which permits the electric motor (20) to be switched on only in the activated condition of the electromagnet (14).

7. Method for controlling a drilling machine, preferably a core hole drilling machine, comprising the steps of
- monitoring the power-on condition of an electromagnet (16) intended to hold the drilling machine (10) on a metal part (28);
- monitoring the activation of an electric motor (20) intended to drive a tool (26);
- controlling the electric motor (20) and the electromagnet (14) so that in the activated condition of the electric motor (20) the electric motor (20) has to be switched off first and the electromagnet (14) can be switched off only in the inactive condition of the electric motor (20)
- wherein the speed of the electric motor (20) is monitored and the electromagnet (14) can be switched off only when the speed of the electric motor (20) is lower than or equal to a defined threshold speed.

8. The method as defined in claim 7, **characterized in that** the activated condition of the electric motor (20) and the electromagnet (14) is monitored and when switching on the drilling machine (10) the electromagnet (14) has to be switched on first before the electric motor (20) can be switched on.

9. Drilling machine according to any of claims 1 to 6, in particular a core hole drilling machine, having a mount (12) on which an electromagnet (14) is provided for attachment to a metal part (28) on which a drilling unit (16) is supported in displaceable fashion, wherein the drilling unit (16) comprises a housing (18) that accommodates an electric motor (20) intended to drive a tool (26), and having a switching device comprising at least one switch (34, 40, 42) for switching on and off the electric motor (20) and the electromagnet (14), **characterized in that** the switching device comprises an operating and supervisory panel (38) that is received on an end (36) of the housing (18) opposite the tool (26).

10. The drilling machine as defined in claim 9, **characterized in that** the operating and supervisory panel (38) has a plurality of switching elements (40, 42, 44, 46, 48), preferably in the form of push-buttons, preferably one switching element (40) for switching on the electric motor for counter-clockwise rotation, one switching element (42) for switching on the electric motor for clockwise rotation, one switching element (44) for switching on and off a coolant supply, one switching element (46) for switching on an electronic speed-reduction system, and one switching element (48) for switching off the electric motor (20).

11. The drilling machine as defined in claim 9 or 10, **characterized in that** at least one of the switching elements (40, 42, 44, 46, 48) is configured as part of a dust-tight membrane keyboard or of a silicone sensor mat (50).

12. The drilling machine as defined in any of claims 1 to 6 or 9 to 11, **characterized in that** a magnetic force sensor is provided for monitoring the magnetic holding force, the sensor being coupled to an optical and/or acoustic display.

## Revendications

1. Machine de forage, notamment carotteuse, comprenant un électroaimant (14) destiné à la fixation sur une pièce métallique (28), comprenant un moteur électrique (20) pour entraîner un outil (36) et comprenant un dispositif de commutation qui inclut au moins un commutateur (34, 40, 42) pour mettre en circuit et hors circuit le moteur électrique (20) et l'électroaimant (14), lequel est configuré de telle sorte que lorsque le moteur électrique (20) est mis en circuit, une mise hors circuit de l'électroaimant (14) n'est possible que si une mise hors circuit du moteur électrique (20) a lieu au préalable, **caractérisée en ce qu'**il est prévu un capteur de vitesse de rotation (21) qui est couplé avec le dispositif de commutation de telle sorte qu'une mise hors circuit de l'électroaimant (14) n'est possible que si le moteur électrique (20) présente une vitesse de rotation qui est inférieure ou égale à une vitesse de rotation limite prédéfinie.

2. Machine de forage selon la revendication 1, **caractérisée en ce que** la vitesse de rotation limite est égale à 150 t/min, notamment 100 t/min, 50 t/min ou 10 t/min.

3. Machine de forage selon l'une des revendications précédentes, **caractérisée en ce que** le dispositif de commutation est configuré de telle sorte que lors de la mise en circuit de la machine de forage (10), l'électroaimant (14) est mis en circuit en premier et le moteur électrique (20) n'est mis en circuit qu'avec un nouvel actionnement du dispositif de commutation.

4. Machine de forage selon l'une des revendications précédentes, **caractérisée en ce que** le dispositif de commutation présente un commutateur (34) commun, qui peut être actionné de préférence par le biais d'une touche, par le biais duquel est commandée la mise en circuit et hors circuit de l'électroaimant (14) et la mise hors circuit du moteur électrique (20).

5. Machine de forage selon la revendication 4, **caractérisée en ce que** le commutateur commun (34) est fixé latéralement sur une colonne (12) de la machine de forage (10) sur laquelle est accueillie en mobilité une unité de forage (16) munie d'un moteur électrique (20).

6. Machine de forage selon l'une des revendications précédentes, **caractérisée en ce qu'**au moins un commutateur supplémentaire (40, 42) est prévu pour la mise en circuit et hors circuit du moteur électrique, lequel ne permet une mise en circuit du moteur électrique (20) que lorsque l'électroaimant (14) est mis en circuit.

7. Procédé de commande d'une machine de forage, de préférence une carotteuse, comprenant les étapes suivantes :
- surveillance de l'état de mise en circuit d'un électroaimant (14) destiné à maintenir la machine de forage (10) sur une pièce métallique (28),
- surveillance de l'activation d'un moteur électrique (20) destiné à l'entraînement d'un outil (26),
- commande du moteur électrique (20) et de l'électroaimant (14) de telle sorte que lorsque le moteur électrique (20) est mis en circuit, le moteur électrique (20) doit tout d'abord être mis hors circuit et l'électroaimant (14) ne peut être mis hors circuit que lorsque le moteur électrique (20) est mis hors circuit,
- la vitesse de rotation du moteur électrique (20) étant surveillée et une mise hors circuit de l'électroaimant (14) n'étant possible que lorsque le moteur électrique (20) présente une vitesse de rotation qui est inférieure ou égale à une vitesse de rotation limite prédéfinie.

8. Procédé selon la revendication 7, selon lequel l'état de mise en circuit du moteur électrique (20) et de l'électroaimant (14) est surveillé et, lors de la mise en circuit de la machine de forage (10), l'électroaimant (14) est tout d'abord mis en circuit avant de pouvoir mettre en circuit le moteur électrique (20).

9. Machine de forage selon l'une des revendications 1 à 6, notamment carotteuse, comprenant une colonne (12) sur laquelle est prévu un électroaimant (14) destiné à la fixation sur une pièce métallique (28), sur laquelle est accueillie en mobilité une unité de forage (16), l'unité de forage (16) présentant un boîtier (18) dans lequel est logé un moteur électrique (20) pour entraîner un outil (26), et comprenant un dispositif de commutation qui inclut au moins un commutateur (34, 40, 42) pour mettre en circuit et hors circuit le moteur électrique (20) et l'électroaimant (14), **caractérisée en ce que** le dispositif de commutation présente un tableau de commande et de contrôle (38) qui est logé sur une extrémité (36) du boîtier (18) à l'opposé de l'outil (26).

10. Machine de forage selon la revendication 9, **caractérisée en ce que** le tableau de commande et de contrôle (38) présente une pluralité d'éléments de commutation (40, 42, 44, 46, 48), de préférence sous la forme de touches, de préférence un élément de commutation (40) pour mettre en circuit le moteur électrique en rotation à gauche, un élément de commutation (42) pour mettre en circuit le moteur électrique en rotation à droite, un élément de commutation (44) pour mettre en circuit et hors circuit une arrivée de lubrifiant/réfrigérant, un élément de commutation (46) pour mettre en circuit un dispositif électronique de diminution de la vitesse de rotation et un élément de commutation (48) pour mettre hors circuit le moteur électrique (20).

11. Machine de forage selon la revendication 9 ou 10, **caractérisée en ce qu'**au moins un des éléments de commutation (40, 42, 44, 46, 48) est réalisé sous la forme d'une partie d'un clavier à membrane hermétique à la poussière ou d'une natte de commutation en silicium (50).

12. Machine de forage selon l'une des revendications 1 à 6 ou 9 à 11, **caractérisée en ce qu'**il est prévu un détecteur de force magnétique pour surveiller la force de maintien magnétique, lequel est connecté avec un indicateur visuel et/ou sonore.
